# EUROPÄISCHE PATENTSCHRIFT

(11) **EP 3 509 926 B1**
(45) Veröffentlichungstag und Bekanntmachung des Hinweises auf die Patenterteilung: **23.07.2025**
(21) Anmeldenummer: 17783815.8
(22) Anmeldetag: 06.10.2017
(51) Int. Cl.: B61L 27/70, B61L 15/00

(54) **MOBILFUNKEINRICHTUNG**
MOBILE RADIO DEVICE
ÉMETTEUR-RÉCEPTEUR MOBILE

(30) Priorität: 07.11.2016 DE 102016221758
(43) Veröffentlichungstag der Anmeldung: 17.07.2019
(73) Patentinhaber: Siemens Mobility GmbH, 81739 München (DE)
(72) Erfinder: KAISER, Frank, 12589 Berlin (DE); RIECHMANN, Matthias, 31162 Bad Salzdetfurth (DE)
(74) Vertreter: Siemens Patent Attorneys
(86) Internationale Anmeldenummer: PCT/EP2017/075464
(87) Internationale Veröffentlichungsnummer: WO 2018/082862

(56) Entgegenhaltungen:
- EP-A2- 1 083 622
- US-A1- 2011 105 108
- US-A1- 2013 244 594
- US-A1- 2016 095 152

## Beschreibung

Die Erfindung bezieht sich auf eine Mobilfunkeinrichtung für ein Fahrzeug, insbesondere Schienenfahrzeug, mit zumindest einem ersten und einem zweiten Transceiver, die jeweils ein Sendemodul und ein Empfangsmodul aufweisen.

Schienenfahrzeuge, die mit einem standardisierten ETCS (European Train Control System) -Mobilfunksystem ausgerüstet sind und gemäß ETCS Level 2 oder 3 betrieben werden, nutzen für die Kommunikation mit der jeweils zuständigen streckenseitigen Zentrale bzw. Leitstelle (fachsprachlich RBC - Radio Block Center) das digitale Mobilfunknetz GSM-R (R - Railway). Um eine lückenlose Zugsicherung zu gewährleisten, sind die Mobilfunkeinrichtungen - fachsprachlich auch OBUs (OBU - On Board Unit) genannt - üblicherweise jeweils mit drei GSM-R Transceivern (Sende- und Empfangseinheiten) bestückt. Zwei der Transceiver dienen dazu, während eines Übergangs von der jeweils aktuell zuständigen Streckenzentrale zur jeweils nächsten zuständigen Streckenzentrale zwei parallele Mobilfunkverbindungen zu ermöglichen, nämlich sowohl eine zur vorherigen Streckenzentrale als auch eine zur nachfolgenden Streckenzentrale. Ein dritter Transceiver ermöglicht eine Sprachkommunikation zwischen dem Lokführer und dem Fahrdienstleiter.

An sich ist aus der Druckschrift US 2003/0176176 A1 ein Antennensystem zur Verwendung in einem tragbaren Telekommunikationsgerät, wie beispielsweise einem mobilen Endgerät bekannt. Dieses Antennensystem umfasst zumindest einen ersten und einen zweiten Transceiver, die jeweils ein Sendemodul und ein Empfangsmodul aufweisen, eine oder mehrere Sendeantennen zum Senden und eine oder mehrere Empfangsantennen zum Empfangen. Dabei ist mindestens eine gemeinschaftlich genutzte Empfangsantenne vorgesehen.

Weiterhin sind aus der Druckschrift US 2016/0095152 A1 Vorrichtungen und Verfahren zum Durchführen von gleichzeitigen Zeitmultiplex-Duplex-Kommunikationen (TDD-Kommunikationen) bekannt.

Darüber hinaus sind aus der Druckschrift US 2013/244594 A1 ein Transceiver-System mit einer oder mehreren Empfangsantennen und mit einer Vielzahl von Sendeantennen.

Der Erfindung liegt die Aufgabe zugrunde, eine Mobilfunkeinrichtung für ein Fahrzeug, insbesondere Schienenfahrzeug, anzugeben, das einen besonders sicheren bzw. zuverlässigen Sende- und Empfangsbetrieb ermöglicht.

Diese Aufgabe wird erfindungsgemäß mit einer Mobilfunkeinrichtung mit den Merkmalen des Patentanspruches 1 gelöst.

Vorteilhafte Ausgestaltungen der erfindungsgemäßen Mobilfunkeinrichtung sind in Unteransprüchen angegeben.

Ein wesentlicher Vorteil der erfindungsgemäßen Mobilfunkeinrichtung ist darin zu sehen, dass die Sende- und Empfangspfade bei jedem der Transceiver jeweils voneinander getrennt sind, so dass eine Rückkopplung eigener Sendesignale in eigene Empfangspfade relativ gering ist. Störungen werden somit vermieden und es wird ein sicherer bzw. zuverlässiger Sende- und Empfangsbetrieb ermöglicht.

Bei der erfindungsgemäßen Mobilfunkeinrichtung ist vorgesehen, dass diese eine erste Sendeantenne, die ausschließlich mit dem Sendemodul des ersten Transceivers verbunden ist, und eine zweite Sendeantenne, die von der ersten Sendeantenne beabstandet angeordnet ist und ausschließlich mit dem Sendemodul des zweiten Transceivers verbunden ist, aufweist. Außerdem umfasst die Mobilfunkeinrichtung mindestens eine gemeinschaftlich genutzte Empfangsantenne, nachfolgend Gemeinschaftsempfangsantenne genannt, die sowohl mit dem Empfangsmodul des ersten Transceivers als auch mit dem Empfangsmodul des zweiten Transceivers in Verbindung steht. Bei dieser Ausgestaltung ist die Anzahl der Antennen trotz Beibehaltung der Trennung Sende- und Empfangspfade in vorteilhafter Weise gering.

Die Signalaufbereitungseinheit weist vorzugsweise einen Verstärker, insbesondere einen linearen Verstärker, auf. Der Verstärker dient zur Signalverstärkung, so dass die auftretende Signalpfaddämpfung - bezogen auf die Stärke des bei den Empfangsmodulen eintreffenden Empfangssignals - reduziert oder sogar völlig kompensiert werden kann.

Dem Verstärker ist - in Signalflussrichtung von der Gemeinschaftsempfangsantenne in Richtung der Transceiver gesehen - bevorzugt ein Filter, insbesondere ein Bandpassfilter oder Bandsperrenfilter, vorgeordnet. Ein solches Filter kann Störsignale außerhalb des Frequenzbereichs des Nutzsignals dämpfen und eine Übersteuerung des nachgeordneten Verstärkers vermeiden.

Auch ist es von Vorteil, wenn die Signalaufbereitungseinheit einen dem Verstärker - in der Signalflussrichtung gesehen - nachgeordnetes Filter, insbesondere ein Bandpassfilter oder ein Bandsperrenfilter, aufweist. Ein solches nachgeordnetes Filter kann in vorteilhafter Weise Störfrequenzen eliminieren, die beispielsweise durch Nichtlinearitäten des Verstärkers erzeugt werden.

Das dem Verstärker vorgeordnete Filter und das dem Verstärker nachgeordnete Filter sind bevorzugt baugleich oder zumindest hinsichtlich des Frequenzbandes, dessen Frequenzen die beiden Bandpässe passieren lassen oder blockieren, gleich.

Die Zwischenleitung ist vorzugsweise länger als die transceivereigenen Empfangsleitungen und die Antennenanschlussleitung. Vorteilhaft ist es insbesondere, wenn die Zwischenleitung mindestens 5-mal, besonders bevorzugt mindestens 10-mal, so lang wie die erste und die zweite transceivereigene Empfangsleitung ist und/oder mindestens 5-mal, besonders bevorzugt mindestens 10-mal, so lang wie die Antennenanschlussleitung ist.

Das Sendemodul des ersten Transceivers ist vorzugsweise ausschließlich über ein Verbindungskabel, nachfolgend erstes Verbindungskabel genannt, - also insbesondere ohne zwischengeschalteten Bandpass - an die erste Sendeantenne angeschlossen, so dass das Sendesignal des ersten Transceivers lediglich durch die Übertragungseigenschaften des ersten Verbindungskabels beeinflusst wird.

In entsprechender Weise wird es als vorteilhaft angesehen, wenn das Sendemodul des zweiten Transceivers ausschließlich über ein zweites Verbindungskabel an die zweite Sendeantenne angeschlossen ist - also insbesondere ohne zwischengeschalteten Bandpass - und das Sendesignal des zweiten Transceivers lediglich durch die Übertragungseigenschaften des zweiten Verbindungskabels beeinflusst wird.

Mit Blick auf einen Einsatz im Bereich der Eisenbahntechnik wird es als vorteilhaft angesehen, wenn die Mobilfunkeinrichtung eine dritte Sendeantenne aufweist, die über ein drittes Verbindungskabel mit einem Sendemodul eines dritten Transceivers verbunden ist, und die Gemeinschaftsempfangsantenne zusätzlich mit einem Empfangsmodul des dritten Transceivers in Verbindung steht.

Das Empfangsmodul des dritten Transceivers ist vorzugsweise über eine dritte transceivereigene bzw. transceiverindividuell zugeordnete Leitung an eine Verteilereinheit, insbesondere die oben genannte Verteilereinheit, angeschlossen.

Die Zwischenleitung ist vorzugsweise mindestens 5-mal, besonders bevorzugt mindestens 10-mal, so lang wie die dritte transceivereigene Leitung.

Das Sendemodul des dritten Transceivers ist vorzugsweise ausschließlich über ein Verbindungskabel, nachfolgend drittes Verbindungskabel genannt, an die dritte Sendeantenne angeschlossen, so dass das Sendesignal des dritten Transceivers lediglich durch die Übertragungseigenschaften des dritten Verbindungskabels beeinflusst wird.

Der Abstand zwischen der dritten Sendeantenne und der ersten oder zweiten Sendeantenne ist vorzugsweise mindestens 10-mal so groß wie der Abstand zwischen der ersten und der zweiten Sendeantenne.

Der Abstand zwischen jeder der Sendeantennen und der Gemeinschaftsempfangsantenne ist vorzugsweise mindestens 10-mal so groß wie der Abstand zwischen der ersten und der zweiten Sendeantenne.

Das Empfangsmodul des dritten Transceivers ist vorzugsweise von einem ersten Betriebsmodus in einen zweiten Betriebsmodus und umgekehrt umschaltbar, wobei das Empfangsmodul im ersten Betriebsmodus bevorzugt an die Verteilereinheit und damit an die Gemeinschaftsempfangsantenne angeschlossen ist und von der Gemeinschaftsempfangsantenne Empfangssignale erhält und wobei das Empfangsmodul im zweiten Betriebsmodus bevorzugt an die dritte Sendeantenne angeschlossen ist und von der dritten Sendeantenne Empfangssignale erhält.

Die Erfindung bezieht sich außerdem auf ein Fahrzeug, insbesondere Schienenfahrzeug, mit den Merkmalen des unabhängigen Patentanspruchs 12. Erfindungsgemäß ist vorgesehen, dass das Fahrzeug mit einer Mobilfunkeinrichtung wie oben beschrieben ausgestattet ist.

Die Erfindung wird nachfolgend anhand von Ausführungsbeispielen näher erläutert; dabei zeigen beispielhaft
- Figur 1: ein erstes Ausführungsbeispiel für eine erfindungsgemäße Mobilfunkeinrichtung, die bei einem Fahrzeug, insbesondere Schienenfahrzeug, eingesetzt werden kann, wobei die Mobilfunkeinrichtung gemäß Figur 1 eine einzige Gemeinschaftsempfangsantenne aufweist,
- Figur 2: ein zweites Ausführungsbeispiel für eine erfindungsgemäße Mobilfunkeinrichtung, bei der der Empfangspfad zwei Gemeinschaftsempfangsantennen aufweist,
- Figur 3: ein drittes Ausführungsbeispiel für eine erfindungsgemäße Mobilfunkeinrichtung, bei der ein Empfangsmodul eines der Transceiver umschaltbar ist und wahlweise mit einer Gemeinschaftsempfangsantenne zum Empfang von Empfangssignalen oder mit einer individuell zugeordneten Sendeantenne zum Empfang von Empfangssignalen verbindbar ist,
- Figur 4: ein viertes Ausführungsbeispiel für eine erfindungsgemäße Mobilfunkeinrichtung, bei der eine Signalaufbereitungseinheit mit Bandsperrenfiltern anstatt Bandpassfiltern ausgestattet ist, und
- Figur 5: ein Ausführungsbeispiel für ein Schienenfahrzeug, das mit der Mobilfunkeinrichtung gemäß Figur 3 ausgestattet ist.

In den Figuren werden der Übersicht halber für identische oder vergleichbare Komponenten stets dieselben Bezugszeichen verwendet.

Die Figur 1 zeigt eine Mobilfunkeinrichtung 10, die mit einem ersten Transceiver 100, einem zweiten Transceiver 200 sowie einem dritten Transceiver 300 ausgestattet ist. Jeder der drei Transceiver 100, 200 und 300 weist jeweils ein Empfangsmodul EM sowie ein Sendemodul SM auf.

Der erste Transceiver 100 ist über ein transceivereigenes bzw. transceiverindividuell zugeordnetes Verbindungskabel 110, nachfolgend erstes Verbindungskabel 110 genannt, an eine erste Sendeantenne 120 angeschlossen, die ausschließlich mit dem Sendemodul SM des ersten Transceivers 100 in Verbindung steht.

Das Sendemodul SM des zweiten Transceivers 200 ist in entsprechender Weise über ein transceivereigenes bzw. transceiverindividuell zugeordnetes zweites Verbindungskabel 210 mit einer zweiten Sendeantenne 220 verbunden, die ausschließlich mit dem zweiten Transceiver 200 in Verbindung steht.

Das Sendemodul SM des dritten Transceivers 300 steht über ein drittes transceivereigenes bzw. transceiverindividuell zugeordnetes Verbindungskabel 310 mit einer dritten Sendeantenne 320 in Verbindung.

Der Abstand der drei Sendeantennen 120, 220 und 320 kann relativ gering sein und beispielsweise kleiner als 1 m betragen.

Die Empfangsmodule EM der drei Transceiver 100, 200 und 300 sind über eine erste transceivereigene Empfangsleitung 150, eine zweite transceivereigene Empfangsleitung 250 und eine dritte transceivereigene Empfangsleitung 350 an eine Verteilereinheit 400 angeschlossen. Ein Signaleingang 401 der Verteilereinheit 400 steht mit einer Gemeinschaftsempfangsantenne 500 über eine Zwischenleitung 700 in Verbindung.

In der Figur 1 lässt sich erkennen, dass zwischen die Verteilereinheit 400 und die Gemeinschaftsempfangsantenne 500 eine Signalaufbereitungseinheit 600 geschaltet ist. Ein Signaleingang 601 der Signalaufbereitungseinheit 600 steht über eine Antennenanschlussleitung 510 mit der Gemeinschaftsempfangsantenne 500 in Verbindung. Ein Signalausgang 602 der Signalaufbereitungseinheit 600 ist über die Zwischenleitung 700 mit dem Signaleingang 401 der Verteilereinheit 400 verbunden.

Die Signalaufbereitungseinheit 600 weist eingangsseitig ein Bandpassfilter 610 auf, das einem Verstärker 620 vorgeordnet ist. Dem Verstärker 620 nachgeordnet ist ein Bandpassfilter 630, der an den Signalausgang 602 der Signalaufbereitungseinheit 600 angeschlossen ist.

Das dem Verstärker 620 vorgeordnete Bandpassfilter 610 ist vorzugsweise derart dimensioniert bzw. ausgestaltet, dass es ausschließlich den Frequenzbereich eines von der Gemeinschaftsempfangsantenne 500 zu empfangenen Empfangssignals E passieren lässt, der für die Empfangsmodule EM der drei Transceiver 100, 200 und 300 relevant ist bzw. Nutzdaten enthält. Handelt es sich bei der Mobilfunkeinrichtung 10 um eine Einrichtung, die für den Einsatz im Schienenfahrzeugbereich vorgesehen ist und demgemäß beispielsweise nach dem Standard GSM-R arbeiten soll, so wird es als vorteilhaft angesehen, wenn das Bandpassfilter 610 ausschließlich das Frequenzband des GSM-R-Bereichs passieren lässt und Frequenzen benachbarter Frequenzbänder, insbesondere des benachbarten Frequenzbands E-GSM, bestmöglich dämpft oder blockiert.

Durch das Filtern des Empfangssignals E durch das dem Verstärker 620 vorgeordnete Bandpassfilter 610 wird sichergestellt, dass der Verstärker 620 durch Störsignale in anderen Frequenzbändern, insbesondere einem Störsignal im E-GSM-Bereich, nicht übersteuert wird.

Bei dem Verstärker 620 handelt es sich vorzugsweise um einen möglichst rauscharmen Verstärker mit hoher Linearität.

Die Funktion des dem Verstärker 620 nachgeordneten Bandpassfilters 630 besteht darin, etwaig im Rahmen der Verstärkung durch den Verstärker 620 erzeugte Störfrequenzen, die beispielsweise im Rahmen einer Frequenzmischung durch Nichtlinearitäten des Verstärkers hervorgerufen werden können, aus dem verstärkten Empfangssignal herauszufiltern und ausgangsseitig ein verstärktes und gefiltertes Empfangssignal Efv auszugeben, das durch das Verstärken des Verstärkers 620 eine möglichst hohe Signalamplitude im gesamten relevanten Empfangsfrequenzbereich aufweist und von Störfrequenzen außerhalb dieses Empfangsfrequenzbereichs möglichst frei ist.

Bezüglich der Anordnung der Komponenten wird es als vorteilhaft angesehen, wenn die Gemeinschaftsempfangsantenne 500 möglichst weit von den Sendeantennen 120, 220 und 320 entfernt ist, um eine Einstrahlung von Sendesignalen der Sendemodule SM der drei Transceiver 100, 200 und 300 in den Bereich der Gemeinschaftsempfangsantenne 500 zu vermeiden.

Bezüglich der Anordnung der Signalaufbereitungseinheit 600 und der Verteilereinheit 400 wird es als vorteilhaft angesehen, wenn die Signalaufbereitungseinheit 600 möglichst dicht an der Gemeinschaftsempfangsantenne 500 angeordnet ist und sich die Verteilereinheit 400 möglichst nah im Bereich der drei Transceiver 100, 200 und 300 befindet. Mit anderen Worten wird es also als vorteilhaft angesehen, wenn die Länge der Zwischenleitung 700 möglichst lang und die Länge der Antennenanschlussleitung 510 und die der transceivereigenen Empfangsleitungen 150, 250 und 350 demgegenüber möglichst kurz ist. Besonders vorteilhaft ist es beispielsweise, wenn die Antennenanschlussleitung 510 sowie die transceivereigenen Empfangsleitungen 150, 250 und 350 eine Kabellänge von 1 m nicht oder zumindest nicht signifikant überschreiten; die Zwischenleitung 700 dient zur Überbrückung des Abstands zwischen der Gemeinschaftsempfangsantenne 500 bzw. der Signalaufbereitungseinheit 600 einerseits und den drei Transceivern 100, 200 und 300 bzw. der Verteilereinheit 400 andererseits.

Die Mobilfunkeinrichtung 10 gemäß Figur 1 kann beispielsweise wie folgt betrieben werden:
Mit der Gemeinschaftsempfangsantenne 500 wird ein Empfangssignal E, bei dem es sich beispielsweise um ein GSM-R-Empfangssignal handeln kann, empfangen. Das Empfangssignal E wird von der Signalaufbereitungseinheit 600 aufbereitet, insbesondere gefiltert und verstärkt. Das verstärkte und gefilterte Empfangssignal Efv gelangt über die Zwischenleitung 700 zur Verteilereinheit 400, die das Empfangssignal Efv auf die Empfangsmodule EM der drei Transceiver 100, 200 und 30 verteilt. Die Empfangsmodule EM der drei Transceiver 100, 200 und 300 können somit jeweils das Empfangssignal Efv auswerten.

Die Sendemodule SM der drei Transceiver 100, 200 und 300 senden ihre Sendesignale jeweils über die transceiverindividuell zugeordneten Sendeantennen 120, 220 und 320 ab, wobei durch den relativ großen Abstand zur Gemeinschaftsempfangsantenne 500 eine Rückkopplung auf den Empfangspfad weitgehend verhindert wird.

Der Abstand zwischen der Gemeinschaftsempfangsantenne 500 und den drei Sendeantennen 120, 220 und 320 beträgt vorzugsweise mindestens 5 m. Der Abstand zwischen den Sendeantennen 120, 220 und 320 kann demgegenüber relativ klein sein, beispielsweise kleiner als 1 m.

Die Figur 2 zeigt ein weiteres Ausführungsbeispiel für eine Mobilfunkeinrichtung 10. Bei dem Ausführungsbeispiel gemäß Figur 2 sind zwei Gemeinschaftsempfangsantennen 500 und 501 vorhanden, die jeweils mit dem Signaleingang 601 der Signalaufbereitungseinheit 600 gekoppelt sind. Durch das Vorsehen zweier oder mehr Gemeinschaftsempfangsantennen ist es möglich, das Empfangssignal E mit einer möglichst großen Signalamplitude in die Signalaufbereitungseinheit 600 einzuspeisen.

Im Übrigen gelten die obigen Ausführungen im Zusammenhang mit der Mobilfunkeinrichtung 10 gemäß Figur 1 entsprechend.

Die Figur 3 zeigt ein drittes Ausführungsbeispiel für eine Mobilfunkeinrichtung 10. Bei dem Ausführungsbeispiel gemäß Figur 3 ist das Empfangsmodul EM des dritten Transceivers 300 sowohl mit der Gemeinschaftsempfangsantenne 500 als auch mit der dritten Sendeantenne 320 verbunden. Das Empfangsmodul EM des dritten Transceivers 300 ist bei dem Ausführungsbeispiel gemäß Figur 3 intern umschaltbar ausgeführt, so dass das Empfangsmodul EM zum Empfang des Empfangssignals E wahlweise die Gemeinschaftsempfangsantenne 500 oder alternativ die dritte Sendeantenne 320 nutzen kann. Ein Umstellen des Empfangsbetriebs von der Gemeinschaftsempfangsantenne 500 auf die dritte Sendeantenne 320 kann der dritte Transceiver 300 beispielsweise vornehmen, falls es zu einer Störung der Signalaufbereitungseinheit 600 oder der Verteilereinheit 400 kommt und infolgedessen kein Empfangssignal E von der Gemeinschaftsempfangsantenne 500 empfangen werden kann oder ein anderes Frequenzband empfangen werden soll, das von der Signalaufbereitungseinheit 600 geblockt wird.

In der Figur 3 lässt sich außerdem erkennen, dass die dritte Sendeantenne 320 einen möglichst großen Abstand sowohl von der ersten Sendeantenne 120 und der zweiten Sendeantenne 220 als auch von der Gemeinschaftsempfangsantenne 500 aufweist. Ein solch großer Abstand ist insbesondere deshalb vorteilhaft, um eine Einkopplung von Sendesignalen der ersten Sendeantenne 120 und der zweiten Sendeantenne 220 in das Empfangsmodul EM des dritten Transceivers 300 zu vermeiden, wenn das Empfangsmodul des dritten Transceivers 300 als Empfangsantenne die Sendeantenne 320 nutzt.

Die Figur 4 zeigt ein viertes Ausführungsbeispiel für eine erfindungsgemäße Mobilfunkeinrichtung 10. Bei dem Ausführungsbeispiel gemäß Figur 4 weist die Signalaufbereitungseinheit 600 ein dem Verstärker 620 vorgeordnetes Bandsperrenfilter 611 und ein dem Verstärker 620 nachgeordnetes Bandsperrenfilter 631 auf.

Die beiden Bandsperrenfilter 611 und 631 sind vorzugsweise derart dimensioniert, dass sie Störfrequenzen von bekannten benachbarten Frequenzbändern unterdrücken. Wird die Mobilfunkeinrichtung 10 im Bereich des GSM-R-Bands betrieben, weil sie im Bereich der Schienenfahrzeugtechnik eingesetzt werden soll, so ist es vorteilhaft, wenn beispielsweise das Frequenzband des E-GSM-Mobilfunksystems durch die beiden Bandsperrenfilter 611 und 631 unterdrückt wird.

Die Figur 5 zeigt ein Ausführungsbeispiel für ein Schienenfahrzeug 800, das mit der Mobilfunkeinrichtung 10 gemäß Figur 3 ausgestattet ist. Es lässt sich erkennen, dass die dritte Sendeantenne 320 einen möglichst großen Abstand von der ersten Sendeantenne 120 und der zweiten Sendeantenne 220 sowie auch von der Gemeinschaftsempfangsantenne 500 aufweist. Im Übrigen sei auf die Ausführungen im Zusammenhang mit der Figur 3 verwiesen.

Obwohl die Erfindung im Detail durch bevorzugte Ausführungsbeispiele näher illustriert und beschrieben wurde, so ist die Erfindung nicht durch die offenbarten Beispiele eingeschränkt, sondern sie ist ausschließlich durch die Merkmale der unabhängigen Patentansprüche definiert

### Bezugszeichenliste

- 10: Mobilfunkeinrichtung
- 100: Transceiver
- 110: Verbindungskabel
- 120: Sendeantenne
- 150: Empfangsleitung
- 200: Transceiver
- 210: Verbindungskabel
- 220: Sendeantenne
- 250: Empfangsleitung
- 300: Transceiver
- 310: Verbindungskabel
- 320: Sendeantenne
- 350: Empfangsleitung
- 400: Verteilereinheit
- 401: Signaleingang
- 500: Gemeinschaftsempfangsantenne
- 501: Gemeinschaftsempfangsantenne
- 510: Antennenanschlussleitung
- 600: Signalaufbereitungseinheit
- 601: Signaleingang
- 602: Signalausgang
- 610: Bandpassfilter
- 611: Bandsperrenfilter
- 620: Verstärker
- 630: Bandpassfilter
- 631: Bandsperrenfilter
- 700: Zwischenleitung
- 800: Schienenfahrzeug

- E: Empfangssignal
- Efv: Empfangssignal
- E-GSM: Frequenzband
- EM: Empfangsmodul
- SM: Sendemodul

## Patentansprüche

1. Mobilfunkeinrichtung (10) für ein Fahrzeug, insbesondere Schienenfahrzeug (800), mit zumindest einem ersten und einem zweiten Transceiver (100, 200), die jeweils ein Sendemodul (SM) und ein Empfangsmodul (EM) aufweisen, mit einer oder mehreren Sendeantennen (120, 220, 320) zum Senden und mit einer oder mehreren Empfangsantennen zum Empfangen, wobei mindestens eine gemeinschaftlich genutzte Empfangsantenne, welche nachfolgend Gemeinschaftsempfangsantenne (500, 501) genannt ist und mit welcher ein Empfangssignal (E) empfangen wird, sowohl mit dem Empfangsmodul (EM) des ersten Transceivers (100) als auch mit dem Empfangsmodul (EM) des zweiten Transceivers (200) in Verbindung steht und wobei eine erste Sendeantenne (120) ausschließlich mit dem Sendemodul (SM) des ersten Transceivers (100) verbunden ist und eine zweite Sendeantenne (220), die von der ersten Sendeantenne beabstandet angeordnet ist, ausschließlich mit dem Sendemodul (SM) des zweiten Transceivers (200) verbunden ist,
- bei der die Empfangsantenne oder Empfangsantennen, die mit den Empfangsmodulen (EM) des ersten und zweiten Transceivers (100, 200) in Verbindung stehen, von den Sendemodulen (SM) des ersten und zweiten Transceivers (100, 200) getrennt sind,
- bei der die Sendeantenne oder Sendeantennen (120, 220), die mit den Sendemodulen (SM) des ersten und zweiten Transceivers (100, 200) in Verbindung stehen, von den Empfangsmodulen (EM) des ersten und zweiten Transceivers (100, 200) getrennt sind,
- bei der die Gemeinschaftsempfangsantenne (500, 501) über eine Antennenanschlussleitung (510) an einen Signaleingang (601) einer das Empfangssignal (E) zu einem gefilterten und verstärkten Empfangssignal (Efv) aufbereitenden Signalaufbereitungseinheit (600), welche ausgangsseitig mit den Empfangsmodulen (EM) des ersten und zweiten Transceivers (100, 200) in Verbindung steht, angeschlossen ist,
- bei der ein Signalausgang der Signalaufbereitungseinheit (600) über eine Zwischenleitung (700) an einen Signaleingang (401) einer das gefilterte und verstärkte Empfangssignal (Efv) auf die Empfangsmodule (EM) verteilenden Verteilereinheit (400), welche ausgangsseitig über eine erste transceivereigene oder transceiverindividuell zugeordnete Empfangsleitung (150) mit dem Empfangsmodul (EM) des ersten Transceivers (100) und über eine zweite transceivereigene oder transceiverindividuell zugeordnete Empfangsleitung (250) mit dem Empfangsmodul (EM) des zweiten Transceivers (200) verbunden ist, angeschlossen ist und
- bei der die Empfangsmodule (EM) ausgebildet sind, jeweils das gefilterte und verstärkte Empfangssignal (Efv) auszuwerten.

2. Mobilfunkeinrichtung (10) nach Anspruch 1, wobei die Signalaufbereitungseinheit (600) einen Verstärker, insbesondere einen linearen Verstärker, und ein dem Verstärker - in Signalflussrichtung von der Gemeinschaftsempfangsantenne (500, 501) in Richtung der Transceiver (100, 200) gesehen - vorgeordnetes Filter, insbesondere ein Bandpassfilter (610) oder Bandsperrenfilter (611), aufweist.

3. Mobilfunkeinrichtung (10) nach Anspruch 2, wobei die Signalaufbereitungseinheit (600) einen dem Verstärker (620) - in der Signalflussrichtung gesehen - nachgeordnetes Filter, insbesondere ein Bandpassfilter (630) oder ein Bandsperrenfilter (631), aufweist.

4. Mobilfunkeinrichtung (10) nach Anspruch 3, wobei das dem Verstärker (620) vorgeordnete Filter und das dem Verstärker (620) nachgeordnete Filter baugleich oder zumindest hinsichtlich des Frequenzbandes, dessen Frequenzen die beiden Bandpässe passieren lassen oder blockieren, gleich sind.

5. Mobilfunkeinrichtung (10) nach Anspruch 1, wobei die Zwischenleitung (700) länger als die transceivereigenen Empfangsleitungen (150, 250, 350) und die Antennenanschlussleitung (510) ist,
- wobei die Zwischenleitung (700) vorzugsweise mindestens 5-mal, besonders bevorzugt mindestens 10-mal, so lang wie die erste und die zweite transceivereigene Empfangsleitung (150, 250) ist und/oder
- wobei die Zwischenleitung (700) vorzugsweise mindestens 5-mal, besonders bevorzugt mindestens 10-mal, so lang wie die Antennenanschlussleitung (510) ist.

6. Mobilfunkeinrichtung (10) nach einem der voranstehenden Ansprüche, wobei
- das Sendemodul (SM) des ersten Transceivers (100) ausschließlich über ein Verbindungskabel (110), nachfolgend erstes Verbindungskabel (110) genannt, - also insbesondere ohne zwischengeschalteten Bandpass - an die erste Sendeantenne (210) angeschlossen ist und das Sendesignal des ersten Transceivers (100) lediglich durch die Übertragungseigenschaften des ersten Verbindungskabels (110) beeinflusst wird und
- das Sendemodul (SM) des zweiten Transceivers (200) ausschließlich über ein zweites Verbindungskabel (210) an die zweite Sendeantenne (220) angeschlossen ist - also insbesondere ohne zwischengeschalteten Bandpass - und das Sendesignal des zweiten Transceivers (200) lediglich durch die Übertragungseigenschaften des zweiten Verbindungskabels (210) beeinflusst wird.

7. Mobilfunkeinrichtung (10) nach einem der voranstehenden Ansprüche, wobei
- die Mobilfunkeinrichtung (10) eine dritte Sendeantenne (320) aufweist, die über ein drittes Verbindungskabel (310) mit einem Sendemodul (SM) eines dritten Transceivers (300) verbunden ist, und
- die Gemeinschaftsempfangsantenne (500, 501) zusätzlich mit einem Empfangsmodul (EM) des dritten Transceivers (300) in Verbindung steht.

8. Mobilfunkeinrichtung (10) nach Anspruch 7, wobei das Empfangsmodul (EM) des dritten Transceivers (300) über eine dritte transceivereigene oder transceiverindividuell zugeordnete Leitung (350) an eine Verteilereinheit (400), insbesondere die Verteilereinheit (400) gemäß dem Anspruch 1, angeschlossen ist.

9. Mobilfunkeinrichtung (10) nach Anspruch 8, wobei die Zwischenleitung (700) mindestens 5-mal, besonders bevorzugt mindestens 10-mal, so lang wie die dritte transceivereigene Leitung (350) ist.

10. Mobilfunkeinrichtung (10) nach einem der voranstehenden Ansprüche 7 bis 9, wobei
- das Sendemodul (SM) des dritten Transceivers (300) ausschließlich über ein Verbindungskabel (310), nachfolgend drittes Verbindungskabel (310) genannt, an die dritte Sendeantenne (320) angeschlossen ist und das Sendesignal des dritten Transceivers (300) lediglich durch die Übertragungseigenschaften des dritten Verbindungskabels (310) beeinflusst wird und/oder
- der Abstand zwischen der dritten Sendeantenne (320) und der ersten oder zweiten Sendeantenne (120, 220) mindestens 10-mal so groß wie der Abstand zwischen der ersten und der zweiten Sendeantenne (120, 220) ist und/oder
- der Abstand zwischen jeder der Sendeantennen (120, 220, 320) und der Gemeinschaftsempfangsantenne (500, 501) mindestens 10-mal so groß wie der Abstand zwischen der ersten und der zweiten Sendeantenne (120, 220) ist.

11. Mobilfunkeinrichtung (10) nach einem der voranstehenden Ansprüche 7 bis 10, wobei das Empfangsmodul (EM) des dritten Transceivers (100) von einem ersten Betriebsmodus in einen zweiten Betriebsmodus und umgekehrt umschaltbar ist,
- wobei das Empfangsmodul (EM) im ersten Betriebsmodus an die Verteilereinheit (400) und damit an die Gemeinschaftsempfangsantenne (500, 501) angeschlossen ist und von der Gemeinschaftsempfangsantenne (500, 501) Empfangssignale (E) erhält und
- wobei das Empfangsmodul (EM) im zweiten Betriebsmodus an die dritte Sendeantenne (320) angeschlossen und von der dritten Sendeantenne (320) Empfangssignale (E) erhält.

12. Fahrzeug, insbesondere Schienenfahrzeug (800), wobei das Fahrzeug mit einer Mobilfunkeinrichtung (10) nach einem der voranstehenden Ansprüche ausgestattet ist.

## Claims

1. Mobile radio device (10) for a vehicle, in particular rail vehicle (800), having at least one first and one second transceiver (100, 200), which each have a transmit module (SM) and a receive module (EM), having one or more transmit antennas (120, 220, 320) for transmitting and having one or more receive antennas for receiving, wherein at least one receive antenna used jointly, which is referred to below as joint receive antenna (500, 501) and with which a receive signal (E) is received, is connected both to the receive module (EM) of the first transceiver (100) and also to the receive module (EM) of the second transceiver (200) and wherein a first transmit antenna (200) is connected exclusively to the transmit module (SM) of the first transceiver (100) and a second transmit antenna (220), which is arranged at a distance from the first transmit antenna, is connected exclusively to the transmit module (SM) of the second transceiver (200),
- in which the receive antenna or receive antennas, which are connected to the receive modules (EM) of the first and second transceiver (100, 200), are separated from the transmit modules (SM) of the first and second transceiver (100, 200),
- in which the transmit antenna or transmit antennas (120, 220), which are connected to the transmit modules (SM) of the first and second transceiver (100, 200), are separated from the receive modules (EM) of the first and second transceiver (100, 200),
- in which the joint receive antenna (500, 501) is joined via an antenna connecting line (510) to a signal input (601) of a signal preparation unit (600) preparing the receive signal (E) for a filtered and reinforced receive signal (Efv), said signal preparation unit (600) being connected on the output side to the receive modules (EM) of the first and second transceiver (100, 200),
- in which a signal output of the signal preparation unit (600) is joined via an intermediate line (700) to a signal input (401) of a distributor unit (400) distributing the filtered and reinforced receive signal (Efv) to the receive modules (EM), said distributor unit (400) being connected on the output side via a first assigned receive line (150) which is separate or individual to the transceiver to the receive module (EM) of the first transceiver (100) and via a second assigned receive line (250) which is separate or individual to the transceiver to the receive module (EM) of the second transceiver (200) and
- in which the receive modules (EM) are embodied to evaluate the filtered and reinforced receive signal (Efv) in each case.

2. Mobile radio device (10) according to claim 1,
wherein the signal preparation unit (600) has an amplifier, in particular a linear amplifier, and a filter arranged upstream of the amplifier, viewed in the signal flow direction from the joint receive antenna (500, 501) in the direction of the transceiver (100, 200), in particular a bandpass filter (610) or band-stop filter (611).

3. Mobile radio device (10) according to claim 2,
wherein the signal preparation unit (600) has a filter arranged downstream of the amplifier (620), viewed in the signal flow direction, in particular a bandpass filter (630) or a band-stop filter (631).

4. Mobile radio device (10) according to claim 3,
wherein the filter arranged upstream of the amplifier (620) and the filter arranged downstream of the amplifier (620) are constructed in the same way or are the same at least in respect of the frequency band, the frequencies of which allow the two band passes to pass or block the same.

5. Mobile radio device (10) according to claim 1,
wherein the intermediate line (700) is longer than the receive lines (150, 250, 350), which are separate to the transceiver, and the antenna connecting line (510),
- wherein the intermediate line (700) is preferably at least 5 times, particularly preferably at least 10 times, as long as the first and the second receive line (150, 250) which is separate to the transceiver, and/or
- wherein the intermediate line (700) is preferably at least 5 times, particularly preferably at least 10 times as long as the antenna connecting line (510).

6. Mobile radio device (10) according to one of the preceding claims,
wherein
- the transmit module (SM) of the first transceiver (100) is joined exclusively via a connecting cable (110), referred to below as first connecting cable (110) in other words in particular without an interconnected bandpass, to the first transmit antenna (210) and the transmit signal of the first transceiver (100) is only influenced by the transmission properties of the first connecting cable (110) and
- the transmit module (SM) of the second transceiver (200) is joined exclusively via a second connecting cable (210) to the second transmit antenna (220), in other words in particular without an interconnected bandpass, and the transmit signal of the second transceiver (200) is only influenced by the transmission properties of the second connecting cable (210).

7. Mobile radio device (10) according to one of the preceding claims,
wherein
- the mobile radio device (10) has a third transmit antenna (320), which is connected via a third connecting cable (310) to a transmit module (SM) of a third transceiver (300), and
- the joint receive antenna (500, 501) is additionally connected to a receive module (EM) of the third transceiver (300).

8. Mobile radio device (10) according to claim 7,
wherein the receive module (EM) of the third transceiver (300) is joined via a third assigned line (350) which is separate to or individual to the transceiver to a distributor unit (400) in particular the distributor unit (400) according to claim 1.

9. Mobile radio device (10) according to claim 8,
wherein the intermediate line (700) is at least 5 times, particularly preferably at least 10 times, as long as the third line (350) which is separate to the transceiver.

10. Mobile radio device (10) according to one of the preceding claims 7 to 9,
wherein
- the transmit module (SM) of the third transceiver (300) is joined exclusively via a connecting cable (310), referred to below as third connecting cable (310), to the third transmit antenna (320) and the transmit signal of the third transceiver (300) is only influenced by the transmit properties of the third connecting cable (310) and/or
- the distance between the third transmit antenna (320) and the first or second transmit antenna (120, 220) is at least 10 times as large as the distance between the first and second transmit antenna (120, 220) and/or
- the distance between each of the transmit antennas (120, 220, 320) and the joint receive antenna (500, 501) is at least 10 times as large as the distance between the first and the second transmit antenna (120, 220).

11. Mobile radio device (10) according to one of the preceding claims 7 to 10,
wherein the receive module (EM) of the third transceiver (100) can be switched from a first operating mode into a second operating mode and vice versa,
- wherein the receive module (EM) in the first operating mode is joined to the distributor unit (400) and thus to the joint receive antenna (500, 501) and obtains receive signals (E) from the joint receive antenna (500, 501) and
- wherein the receive module (EM) in the second operating mode is joined to the third transmit antenna (320) and obtains receive signals (E) from the third transmit antenna (320).

12. Vehicle, in particular rail vehicle (800), wherein the vehicle is equipped with a mobile radio device (10) according to one of the preceding claims.

## Revendications

1. Dispositif (10) de radiocommunication mobile pour un véhicule, en particulier un véhicule (800) ferroviaire, comprenant au moins un premier et un deuxième émetteurs-récepteurs (100, 200), qui ont chacun un module (SM) d'émission et un module (EM) de réception, comprenant une ou plusieurs antennes (120, 220, 320) d'émission pour l'émission et comprenant une ou plusieurs antennes de réception pour la réception, dans lequel au moins une antenne de réception utilisée en commun, qui est désignée dans ce qui suit antenne (500, 501) de réception commune et par laquelle un signal (E) de réception est reçu, est en communication tant avec le module (EM) de réception du premier émetteur-récepteur (100), qu'également avec le module (EM) de réception du deuxième émetteur-récepteur (200) et dans lequel une première antenne (120) d'émission communique exclusivement avec le module (SM) d'émission du premier émetteur-récepteur (100) et une deuxième antenne (220) d'émission, qui est disposée à distance de la première antenne d'émission, communique exclusivement avec le module (SM) d'émission du deuxième émetteur-récepteur (200),
- dans lequel l'antenne de réception ou les antennes de réception, qui sont en communication avec les modules (EM) de réception du premier et du deuxième émetteurs-récepteurs (100, 200) sont séparées des modules (SM) d'émission du premier et du deuxième émetteurs-récepteurs (100, 200),
- dans lequel l'antenne d'émission ou les antennes (120, 220) d'émission, qui communiquent avec les modules (SM) d'émission du premier et du deuxième émetteurs (100, 200), sont séparées des modules (EM) de réception du premier et du deuxième émetteurs-récepteurs (100, 200),
- dans lequel l'antenne (500, 501) de réception commune est raccordée par une ligne (510) de raccordement d'antenne à une entrée (601) de signal d'une unité (600) de traitement du signal transformant le signal (E) de réception en un signal (Efv) de réception filtré et amplifié, laquelle est en communication du côté de la sortie avec les modules (EM) de réception du premier et du deuxième émetteurs-récepteurs (100, 200),
- dans lequel une sortie du signal de l'unité (600) de traitement du signal est raccordée par une ligne (700) intermédiaire à une entrée (401) du signal d'une unité (400) de répartiteur répartissant le signal (Efv) de réception filtré et amplifié sur les modules (EM) de réception, laquelle est du côté de la sortie en communication, en passant par une ligne (150) de réception propre au premier émetteur-récepteur ou affectée individuellement à l'émetteur-récepteur, avec le module (EM) de réception du premier émetteur-récepteur (100) et est, en passant par une deuxième ligne (250) de réception propre à l'émetteur-récepteur ou affectée individuellement à l'émetteur-récepteur, en communication avec le module (EM) de réception du deuxième émetteur-récepteur (200), et
- dans lequel les modules (EM) de réception sont constitués pour évaluer respectivement le signal (Efv) de réception filtré et amplifié.

2. Dispositif (10) de radiocommunication mobile suivant la revendication 1,
dans lequel
l'unité (600) de traitement du signal a un amplificateur, en particulier un amplificateur linéaire, et - considéré dans le sens du flux du signal de l'antenne (500, 501) de réception commune en direction de l'émetteur-récepteur (100, 200) - un filtre en amont de l'amplificateur, en particulier un filtre (610) passe-bande ou un filtre (611) coupe-bande.

3. Dispositif (10) de radiocommunication mobile suivant la revendication 2, dans lequel
le dispositif (600) de traitement du signal a un filtre en aval - considéré dans la direction de flux du signal - de l'amplificateur (620), en particulier un filtre (630) passe-bande ou un filtre (631) coupe-bande.

4. Dispositif (10) de radiocommunication mobile suivant la revendication 3,
dans lequel
le filtre en amont de l'amplificateur (620) et le filtre en aval de l'amplificateur (620) sont de même construction ou sont les mêmes au moins en ce qui concerne la bande de fréquence, dont les deux passe-bandes laissent passer ou bloquent les fréquences.

5. Dispositif (10) de radiocommunication mobile suivant la revendication 1,
dans lequel
la ligne (700) intermédiaire est plus longue que les lignes (150, 250, 350) de réception propres aux émetteurs-récepteurs et que la ligne (510) de raccordement d'antenne,
- dans lequel la ligne (700) intermédiaire est de préférence au moins 5 fois, d'une manière particulièrement préférée au moins 10 fois, aussi longue que la première et la deuxième lignes (150, 250) de réception propres à l'émetteur-récepteur et/ou
- dans lequel la ligne (700) intermédiaire est de préférence au moins 5 fois, d'une manière particulièrement préférée au moins 10 fois, aussi longue que la ligne (510) de raccordement d'antenne.

6. Dispositif (10) de radiocommunication mobile suivant l'une des revendications précédentes,
dans lequel
- le module (SM) d'émission du premier émetteur-récepteur (100) est raccordé exclusivement en passant par un câble (110) de liaison, désigné dans ce qui suit premier câble (110) de liaison - donc en particulier sans le passe-bande intermédiaire - à la première antenne (210) d'émission et le signal d'émission du premier émetteur-récepteur (100) est influencé seulement par les propriétés de transmission du premier câble (110) de liaison et
- le module (SM) d'émission du deuxième émetteur-récepteur (200) est raccordé exclusivement à la deuxième antenne (220) d'émission en passant par un deuxième câble (210) de liaison - donc en particulier sans passe-bande interposé - et le signal d'émission du deuxième émetteur-récepteur (200) est influencé simplement par les propriétés de transmission du deuxième câble (210) de liaison.

7. Dispositif (10) de radiocommunication mobile suivant l'une des revendications précédentes,
dans lequel
- le dispositif (10) de radiocommunication mobile a une troisième antenne (320) d'émission, qui est connectée par un troisième câble (310) de connexion à un module (SM) d'émission d'un troisième émetteur-récepteur (300), et
- l'antenne (500, 501) de réception commune est connectée en outre à un module (EM) de réception du troisième émetteur-récepteur (300).

8. Dispositif (10) de radiocommunication mobile suivant la revendication 7,
dans lequel
le module (EM) de réception du troisième émetteur (300) est raccordé, en passant par une troisième ligne (350) propre au troisième émetteur-récepteur ou associé individuellement à l'émetteur-récepteur, à une unité (400) de répartition, en particulier à l'unité (400) de répartition suivant la revendication 1.

9. Dispositif (10) de radiocommunication mobile suivant la revendication 8,
dans lequel
la ligne (700) intermédiaire est au moins 5 fois, d'une manière particulièrement préférée au moins 10 fois aussi longue que la troisième ligne (350) propre à l'émetteur-récepteur.

10. Dispositif (10) de radiocommunication mobile suivant l'une des revendications 7 à 9 précédentes,
dans lequel
- le module (SM) d'émission du troisième émetteur-récepteur (300) est connecté, exclusivement en passant par un câble (310) de connexion, désigné dans ce qui suit troisième câble (310) de connexion, à la troisième antenne (320) d'émission et le signal d'émission du troisième émetteur-récepteur (300) est influencé seulement par les propriétés de transmission du troisième câble (310) de connexion et/ou
- la distance entre la troisième antenne (320) d'émission et la première ou la deuxième antenne (120, 220) d'émission est au moins 10 fois aussi grande que la distance entre la première et la deuxième antennes (120, 220) d'émission et/ou
- la distance entre chacune des antennes (120, 220, 320) d'émission et l'antenne (500, 501) de réception commune est au moins 10 fois aussi grande que la distance entre la première et la deuxième antennes (120, 220) d'émission.

11. Dispositif (10) de radiocommunication mobile suivant l'une des revendications 7 à 10 précédentes,
dans lequel
le module (EM) de réception du troisième émetteur-récepteur (100) peut passer d'un premier mode de fonctionnement à un deuxième mode de fonctionnement et inversement,
- dans lequel le module (EM) de réception est dans le premier mode de fonctionnement raccordé à l'unité (400) de répartition et ainsi à l'antenne (500, 501) de réception commune et reçoit des signaux (E) de réception de l'antenne (500, 501) de réception commune et
- dans lequel le module (EM) de réception est dans le deuxième mode de fonctionnement raccordé à la troisième antenne (320) d'émission et reçoit des signaux (E) de réception de la troisième antenne (320) d'émission.

12. Véhicule, en particulier véhicule (800) ferroviaire,
dans lequel
le véhicule est équipé d'un dispositif (10) de radiocommunication mobile suivant l'une des revendications précédentes.
